# EUROPÄISCHE PATENTSCHRIFT

(11) **EP 1 686 328 B1**
(45) Veröffentlichungstag und Bekanntmachung des Hinweises auf die Patenterteilung: **09.03.2011**
(21) Anmeldenummer: 05027570.0
(22) Anmeldetag: 16.12.2005
(51) Int. Cl.: F24H 1/32, F24H 9/14, F24H 9/12

(54) **Gliederheizkessel**
Sectional boiler
Chaudière sectionée

(30) Priorität: 22.12.2004 DE 102004061824
(43) Veröffentlichungstag der Anmeldung: 02.08.2006
(73) Patentinhaber: Robert Bosch GmbH, 70442 Stuttgart (DE)
(72) Erfinder: Pletka, Stefan, 35753 Greifenstein (DE)

(56) Entgegenhaltungen:
- EP-A- 0 693 661
- DE-A1- 2 217 921
- DE-U1- 9 404 811
- DE-U1- 20 204 782
- DE-U1- 29 611 687
- FR-A- 2 032 132
- GB-A- 142 424
- GB-A- 415 007

## Beschreibung

Die Erfindung betrifft einen Gliederheizkessel nach dem Oberbegriff des Patentanspruches 1.

Derartige Gliederheizkessel bestehen aus mindestens zwei, insbesondere gießtechnisch hergestellten Kesselgliedern, vorzugsweise aus den Werkstoffen Gusseisen oder Aluminium. Die Kesselglieder sind in der Regel hintereinander angeordnet, schließen jeweils Wasserräume ein, und bilden einen Brennraum sowie Heizgaszüge als Wärmetauscherflächen aus.

Die wasserseitige Verbindung untereinander erfolgt durch Naben, wobei O-Ringe, Flachdichtungen oder Nippel im Bereich der Naben zur Abdichtung vorgesehen sind. Wegen des wasserseitig anstehenden Druckes müssen die Kesselglieder in axialer Richtung zusätzlich mit Ankerstangen als Zugelemente verspannt werden. Dabei handelt es sich um Gewindestäbe mit Muttern an beiden Enden. Beispielsweise sind die Ankerstangen, wie in der DE-AS 22 17 921, außerhalb der Kesselglieder in angeformten Aufnahmen angeordnet.

Über die Naben sind die Kesselglieder auch mit dem Kesselrücklauf und dem Kesselvorlauf verbunden. Nach herkömmlicher Bauart wird dabei in der unteren Nabe kaltes Rücklaufwasser eingespeist und in der oberen Nabe das warme Vorlaufwasser entnommen. Dies kann wahlweise über Gewinde im Gusseisen im Bereich der Naben zum Einschrauben von Anschlussstutzen, mit einem Einspeiserohr für Rücklaufwasser und/oder einem Entnahmerohr für Vorlaufwasser erfolgen. Ein Einspeiserohr für Rücklaufwasser, welches eine Nabe durchgreift und alle Wasserräume der Kesselglieder erreicht, enthält zum Beispiel die DE 94 04 811 U1. Weiterhin gibt es Gliederheizkessel, beispielsweise gemäß der EP 0 693 661 B1, mit einem Einspeiserohr für Rücklaufwasser und einem Abzug für Vorlaufwasser in einer gemeinsamen oberen Nabe.

In den GB 142 424, welches die Präambel des Patentanspruchs 1 bildet, und GB 415 007 sind Stahl-Gliederheizkessel und Guss-Gliederheizkessel, bestehend aus mindestens zwei, durch Naben miteinander verbundenen Kesselgliedern, offenbart, wobei die Kesselglieder innerhalb der Naben mit mindestens einem durchgehenden Zugelement verspannt sind, welches die Kesselglieder durchgreift.

Bei der Herstellung aller Bauarten von Gliederheizkesseln werden zunächst die einzelnen Glieder liegend zu einem Block verbunden und dabei heizgas- und wasserseitig abgedichtet. Eine genaue Zentrierung ist dabei wegen der kranunterstützten Handhabung wichtig. Anschließend wird der gesamte Block mit Ankerstangen verspannt.

Der Erfindung liegt die Aufgabe zu Grunde, den Aufbau und die Fertigung eines Gliederheizkessels zu optimieren.

Erfindungsgemäß wird dies mit den Merkmalen des Patentanspruches 1 gelöst. Vorteilhafte Weiterbildungen sind den Unteransprüchen zu entnehmen.

Der Gliederheizkessel ist dadurch gekennzeichnet, dass das Zugelement durch mindestens ein Einspeiserohr für Rücklaufwasser und/oder durch mindestens ein Entnahmerohr für Vorlaufwasser gebildet ist. Dieses durchgreift die Kesselglieder und liegt im Bereich der äußeren Naben auf den beiden Außenseiten abgedichtet auf. Dadurch können außen an den Kesselgliedern angebrachte Zugelemente, also Ankerstangen, entfallen.

Für ihren wasserseitigen Anschluss besitzen die Rohre an einem Ende einen Anschlussstutzen mit einem Gewinde und sind am anderen Ende mit einem Flansch zur Abdichtung versehen. Auch können beidseitig Anschlussstutzen mit Gewinde vorgesehen werden. Ergänzend zu den beschriebenen wasserseitigen Anschlussgewinden muss die Spannkraft von außen auf die Rohre als Zugelement aufgebracht werden. Dazu weisen diese mindestens an einem Ende ein Gewinde zum Verspannen mit einer Mutter auf, wobei vorzugsweise eine Druckscheibe mit Dichtung oder O-Ring dazwischen gelegt wird. Dabei kann es sich um das wasserseitige Anschlussgewinde oder ein zusätzliches Gewinde handeln, welches beispielsweise auf einem etwas größeren Durchmesser oder mit einer anderen Steigung als das wasserseitige Anschlussgewinde ausgeführt ist. Statt einem oder in Ergänzung zu einem Gewinde zum Aufbringen der Spannkraft, kann ein Rohr auch eine Vorrichtung zur Anbringung einer federbelasteten Druckscheibe mit Dichtung oder O-Ring aufweisen.

Speziell bei einem Gliederheizkessel mit einem Einspeiserohr für Rücklaufwasser und einem Entnahmerohr für Vorlaufwasser in einer gemeinsamen oberen Nabe werden beide Rohre konzentrisch zueinander angeordnet und bilden ein Zugelement in einer Nabe. Ergänzend dazu ist mindestens ein weiteres Zugelement in einer gegenüber liegenden Zone der Kesselglieder angeordnet. Die Zugelemente sind mit ihrem Außendurchmesser auf den Innendurchmesser der Naben abgestimmt, um damit die Kesselglieder, vorzugsweise bei der Montage, über mindestens eine Nabe zu zentrieren.

Mit der erfindungsgemäßen Gestaltung werden Aufbau und Fertigung eines Gliederheizkessels optimiert, denn bei der Montage der einzelnen Glieder zu einem Block werden die beiden Zugelemente vertikal auf einer Vorrichtung gehalten, so dass die Glieder waagerecht angesetzt und über die Naben zentriert zusammengeführt werden. Realisiert werden dadurch gleichzeitig das Fertigstellen der Anschlüsse und die Verspannung. Alle herkömmlichen Ankerstangen auf den Außenseiten können entfallen.

Die heizgas- und wasserseitige Abdichtung wird noch besser und besonders beim Einsatz der O-Ring-Abdichtung müssen die Nabenbereiche nur noch auf den Außenseiten plan bearbeitet werden. Es entsteht eine Flexibilität im Hinblick auf die Positionierung der wasserseitigen Anschlüsse, beispielsweise vorne oder hinten am Kessel, da die Bearbeitung erfindungsgemäß von der Anschlussposition unabhängig ist.

Die Zeichnung stellt ein Ausführungsbeispiel der Erfindung dar. Einen Kesselblock eines Gliederheizkessels zeigt:
Fig. 1: in einer Prinzipskizze und
Fig. 2: in einem Halbschnitt in Längsrichtung durch die obere Nabe.

Der gezeigte Gliederheizkessel besteht aus drei Kesselgliedern 1 und einer oberen und einer unteren Nabe 2, über welche die Wasserräume 3 miteinander verbunden sind. Zudem erfolgt darüber die Anbindung an den Kesselrücklauf 4 mit einem Einspeiserohr für Rücklaufwasser und den Kesselvorlauf 5 mit einem Entnahmerohr für Vorlaufwasser. Bohrungen 6 in den Rohren lenken die Strömung gezielt. Im Bereich der Naben sind die Kesselglieder 1 mit O-Ringen 7 gegeneinander abgedichtet.

Sowohl das Einspeiserohr für Rücklaufwasser als auch das Entnahmerohr für Vorlaufwasser dienen innerhalb der Naben 2 als durchgehende Zugelemente 8 zum Verspannen. Sie durchgreifen die Kesselglieder 1 und liegen im Bereich der äußeren Naben 2 auf den beiden Außenseiten abgedichtet auf. An einem Ende ist ein Anschlussstutzen mit einem Gewinde 9 und am anderen Ende ein Flansch 10 zur Abdichtung angebracht. Die Kesselglieder 1 werden über das Gewinde 9, durch Anziehen einer Mutter 11 auf einer wahlweise federnd ausgeführten Druckscheibe 12, verspannt.

Zum Zentrieren der Gesamtanordnung sind die Zugelemente 8 mit ihrem Außendurchmesser auf den Innendurchmesser der Naben 2 abgestimmt. Im Ausführungsbeispiel sind dazu auf dem Mantel des Zugelementes 8 Distanzscheiben 13 angebracht. Diese weisen Durchströmöffnungen oder Aussparungen auf dem Kreisumfang auf, liegen also bevorzugt nur punktuell am Innendurchmesser der Naben 2 an.

## Patentansprüche

1. Gliederheizkessel, bestehend aus mindestens zwei Kesselgliedern (1) mit einem Brennraum, Heizgaszügen und Wasserräumen, welche durch Naben (2) miteinander verbunden und mit O-Ringen oder Nippeln im Bereich der Naben (2) abgedichtet sind und bei dem die Kesselglieder (1) innerhalb der Naben (2) mit mindestens einem durchgehenden Zugelement (8) verspannt sind, welches die Kesselglieder (1) durchgreift und im Bereich der äußeren Naben (2) auf den beiden Außenseiten abgedichtet aufliegt,
**dadurch gekennzeichnet, dass** das Zugelement (8) durch mindestens ein Einspeiserohr für Rücklaufwasser und/oder durch mindestens ein Entnahmerohr für Vorlaufwasser gebildet ist.

2. Gliederheizkessel nach Anspruch 1,
**dadurch gekennzeichnet, dass** das Einspeiserohr für Rücklaufwasser und/oder das Entnahmerohr für Vorlaufwasser als Zugelement (8) mindestens an einem Ende einen Anschlussstutzen besitzt und mit einem Gewinde (9) am einen und einem Flansch (10) zur Abdichtung am anderen Ende versehen ist.

3. Gliederheizkessel nach den Ansprüchen 1 oder 2,
**dadurch gekennzeichnet, dass** das Einspeiserohr für Rücklaufwasser und/oder das Entnahmerohr für Vorlaufwasser als Zugelement (8) mindestens an einem Ende ein Gewinde (9) zum Verspannen mit einer Mutter (11), unter Zwischenlage einer Druckscheibe (12) mit Dichtung oder O-Ring oder eine Vorrichtung zur Anbringung einer federbelasteten Druckscheibe (12) mit Dichtung oder O-Ring aufweist.

4. Gliederheizkessel nach einem der Ansprüche 1 bis 3,
**dadurch gekennzeichnet, dass** das Einspeiserohr für Rücklaufwasser und/oder das Entnahmerohr für Vorlaufwasser konzentrisch zueinander angeordnet sind und ein Zugelement (8) in einer Nabe bilden, und dass ergänzend mindestens ein weiteres Zugelement (8) in einer gegenüber liegenden Zone der Kesselglieder (1) angeordnet ist.

5. Gliederheizkessel nach einem der Ansprüche 1 bis 4,
**dadurch gekennzeichnet, dass** die Zugelemente (8) mit ihrem Außendurchmesser auf den Innendurchmesser der Naben (2) abgestimmt sind und damit die Kesselglieder (1) über mindestens eine Nabe (2) zentrieren.

## Claims

1. A sectional heating boiler, consisting of at least two boiler members (1) comprising a combustion chamber, heating gas ducts and water chambers, which are interconnected by hubs (2) and which are sealed with O-rings or nipples in the area of the hubs (2) and in which the boiler members (1) inside the hubs (2) are braced with at least one continuous tension element (8) which passes through the boiler members (1) and in the area of the outer hubs (2) rests on the two outer sides in a sealed manner,
**characterised in that** the tension element (8) is formed by at least one feed pipe for return water and/or by at least one drawing-off pipe for supply water.

2. The sectional heating boiler according to claim 1,
**characterised in that** the feed pipe for return water and/or the drawing-off pipe for supply water has a connecting pipe at least at one end as a tension element (8) and is provided with a thread (9) at one end and a flange (10) for sealing at the other end.

3. The sectional heating boiler according to claim 1 or 2,
**characterised in that** the feed pipe for return water and/or the drawing-off pipe for supply water has a thread (9) for bracing with a nut (11) at least at one end with an interposed thrust washer (12) with a seal or O-ring or a device for attachment of a spring-loaded thrust washer (12) with seal or O-ring.

4. The sectional heating boiler according to any one of claims 1 to 3,
**characterised in that** the feed pipe for return water and/or the drawing-off pipe for supply water are disposed concentrically with respect to one another and form a tension element (8) in a hub and that additionally at least one further tension element (8) is disposed in an opposite zone of the boiler members (1).

5. The sectional heating boiler according to any one of claims 1 to 4,
**characterised in that** the tension elements (8) are matched with their outside diameter to the inside diameter of the hubs (2) and thereby centre the boiler members (1) by means of at least one hub (2).

## Revendications

1. Chaudière de chauffage multiéléments, comprenant au moins deux éléments de chaudière (1) avec une chambre de chauffe, des passages de gaz de chauffage et des compartiments d'eau, qui sont reliés entre eux par des moyeux (2) et sont étanchéifiés avec des anneaux toriques ou des raccords dans la zone des moyeux (2) et sur lesquels les éléments de chaudière (1) sont tendus à l'intérieur des moyeux (2) avec au moins un élément de passage (8) continu, lequel traverse les éléments de chaudière (1) et repose dans la zone des moyeux (2) extérieurs de façon étanchéifiée sur les deux côtés extérieurs,
**caractérisée en ce que** l'élément de passage (8) est formé par au moins un tuyau d'alimentation pour l'eau retour et/ou par au moins un tuyau de prélèvement pour l'eau aller.

2. Chaudière de chauffage multiéléments selon la revendication 1,
**caractérisée en ce que** le tuyau d'alimentation pour l'eau retour et/ou le tuyau de prélèvement pour l'eau aller en tant qu'élément de passage (8) présente(nt) au moins sur une extrémité une tubulure de raccordement et est/sont doté(s) d'un filetage (9) sur une extrémité et d'une bride (10) pour l'étanchéité sur l'autre extrémité.

3. Chaudière de chauffage multiéléments selon les revendications 1 ou 2,
**caractérisée en ce que** le tuyau d'alimentation pour l'eau de retour et/ou le tuyau de prélèvement pour l'eau aller en tant qu'élément de passage (8) présente(nt) au moins sur une extrémité un filetage (9) pour le serrage avec un écrou (11), avec l'intercalation d'une rondelle de pression (12) avec joint ou anneau torique ou un dispositif pour le placement d'une rondelle de pression (12) sollicitée par ressort avec joint ou anneau torique.

4. Chaudière de chauffage multiéléments selon l'une quelconque des revendications 1 à 3,
**caractérisée en ce que** le tuyau d'alimentation pour l'eau retour et/ou le tuyau de prélèvement pour l'eau aller est/sont disposé(s) de façon concentrique l'un par rapport à l'autre et forme(nt) un élément de passage (8) dans un moyeu, et **en ce qu'**en complément au moins un autre élément de passage (8) est disposé dans une zone opposée des éléments de chaudière (1).

5. Chaudière de chauffage multiéléments selon l'une quelconque des revendications 1 à 4,
**caractérisée en ce que** les éléments de passage (8) sont adaptés avec leur diamètre extérieur au diamètre intérieur des moyeux (2) et centrent ainsi les éléments de chaudière (1) par au moins un moyeu (2).
